# EUROPÄISCHE PATENTSCHRIFT

(11) **EP 4 638 013 B1**
(45) Veröffentlichungstag und Bekanntmachung des Hinweises auf die Patenterteilung: **01.07.2026**
(21) Anmeldenummer: 23834127.5
(22) Anmeldetag: 19.12.2023
(51) Int. Cl.: B02C 25/00, B02C 4/02, B02C 4/28

(54) **VORRICHTUNG ZUM MESSEN DER ABNUTZUNG EINER WALZE EINER HOCHDRUCKWALZENPRESSE**
DEVICE FOR MEASURING THE WEAR OF A ROLLER OF A HIGH-PRESSURE ROLLER PRESS
DISPOSITIF DE MESURE DE L'USURE D'UN ROULEAU D'UNE PRESSE À ROULEAUX HAUTE PRESSION

(30) Priorität: 20.12.2022 DE 102022134175
(43) Veröffentlichungstag der Anmeldung: 29.10.2025
(73) Patentinhaber: KHD Humboldt Wedag GmbH, 51149 Köln (DE)
(72) Erfinder: HACHENBERG, Niko, 51491 Overath (DE)
(86) Internationale Anmeldenummer: PCT/EP2023/086587
(87) Internationale Veröffentlichungsnummer: WO 2024/133231

(56) Entgegenhaltungen:
- EP-A2- 0 509 809
- WO-A1-2008/090016
- WO-A1-2022/023869
- CN-A- 112 808 443

## Beschreibung

Die Erfindung betrifft eine Vorrichtung zum Messen der Abnutzung einer Walze einer Hochdruckwalzenpresse und ein dazu korrespondierendes Verfahren zum Messen dieser Abnutzung.

Hochdruckwalzenpressen zum Zerkleinern von sprödem Mahlgut unterliegen einer badewannenförmigen Abnutzung, wenn man das Profil einer Mahlwalze betrachtet. Dabei wird die Mahlwalze in der Mitte des Profils stärker durch Schleiß abgetragen als an den Rändern des Profils. Die Folge dieses ungleichmäßigen Verschleißes ist es, dass sich der Walzenpalt zwischen den beiden Walzen, die zwischen sich das Mahlgut hindurchziehen und dabei durch Druck zerkleinern, in der Mitte nicht mehr beliebig klein einstellen lässt. Dadurch verliert die Hochdruckwalzenpresse an Mahleffektivität. Mahlgut muss im verschlissenen Zustand der Walzen eine Hochdruckwalzenpresse immer häufiger passieren, bevor das Mahlgut fein genug zerkleinert ist. Die Beobachtung des Verschleißzustandes einer Hochdruckwalzenpresse ist daher notwendig, um industrielle Anlagen, welche diese Hochdruckwalzenpresse einsetzen, wirtschaftlich betreiben zu können und um frühzeitig notwendige Wartungsmaßnahmen, wie Schleifen oder Walzentauschen planen zu können. Die EP 0 509 809 A2 offenbart eine Vorrichtung zum Messen der Abnutzung einer Walze einer Hochdruckwalzenpresse, wobei ein durch eine Bewegungsvorrichtung über die Länge der Walze verfahrbarer Sensor zum Messen der Distanz zur Walzenoberfläche verwendet wird.

Aufgabe der Erfindung ist es daher, eine Vorrichtung und ein Verfahren um Messen der Abnutzung einer Walze einer Hochdruckwalzenpresse zur Verfügung zu stellen.

Die erfindungsgemäße Aufgabe wird gelöst durch eine Vorrichtung zum Messen der Abnutzung einer Walze einer Hochdruckwalzenpresse mit den Merkmalen nach Anspruch 1. Weitere vorteilhafte Ausgestaltungen der Vorrichtung sind in den Unteransprüchen zu Anspruch 1 angegeben.

Die erfindungsgemäße Verfahrensaufgabe wird gelöst durch ein Verfahren zum Messen der Abnutzung einer Walze einer Hochdruckwalzenpresse mit den Merkmalen nach Anspruch 6. Weitere vorteilhafte Ausgestaltungen des Verfahrens sind in den Unteransprüchen zu Anspruch 6 angegeben.

Die Erfindung wird anhand der folgenden Figuren näher erläutert. Es zeigt:
- Fig. 1: eine erfindungsgemäße Vorrichtung zum Messen der Abnutzung einer Walze einer Hochdruckwalzenpresse, die in eine Hochdruckwalzenpresse eingebaut ist in einer Ansicht von oben auf die Hochdruckwalzenpresse.
- Fig. 2: die Vorrichtung aus Figur 2 in einer von der Seite auf die Hochdruckwalzenpresse.

In **Figur 1** ist eine Ausgestaltung einer erfindungsgemäßen Vorrichtung zum Messen der Abnutzung Δ einer Walze 102, 103 einer Hochdruckwalzenpresse 100 gezeigt, die in eine Hochdruckwalzenpresse 100 eingebaut ist, in einer Ansicht von oben auf die Hochdruckwalzenpresse 100. Die Vorrichtung zum Messen der hier übertrieben dargestellten Abnutzung Δ einer Walze 102, 103 einer Hochdruckwalzenpresse 100 misst die Abnutzung Δ aus dem Quotienten aus der Oberflächengeschwindigkeit und der Winkelgeschwindigkeit der Walze 102, 103 und berechnet so deren Umfang und somit auch deren Durchmesser. Die hier gezeigte Vorrichtung weist mindestens einen durch eine parallel zur Walzenachse verlaufende Bewegungsvorrichtung 216, 216' und über die Länge der Walze 102, 103 verfahrbaren Sensor 200, 200' zum Messen der Oberflächengeschwindigkeit der Walze 102, 103 auf, und mindestens einen mit einer Welle der Walze 102, 103 zusammenwirkenden Winkelgeschwindigkeitsmesser 215, 215'.

Dabei ist in dieser Ausgestaltung vorgesehen, dass diese beiden Detektoren mit mindestens einer Rechnervorrichtung 220 verbunden sind. Diese Rechnervorrichtung 220 setzt die gemessene Winkelgeschwindigkeit der Walze 102, 103 ins Verhältnis zur gemessenen Oberflächengeschwindigkeit und berechnet daraus die Abnutzung Δ der Walze 102, 103. In der hier gezeigten Ausführungsform der Vorrichtung handelt es sich bei dem mindestens einen Sensor 200, 200' um einen Laser-Sensor, der nach dem Differenz-Doppler-Verfahren arbeitet. Hierbei werden zwei Laserstrahlen, die jeweils unter einem Winkel φ zur optischen Achse einfallen, auf der Oberfläche des Messobjektes überlagert. Für einen Punkt P, der sich mit der Geschwindigkeit v durch den Schnittpunkt der beiden Laserstrahlen bewegt, sind die Frequenzen der beiden Laserstrahlen dopplerverschoben. Die beiden Laserstrahlen überlagern sich im Messvolumen, und erzeugen dabei ein Interferenzmuster von hellen und dunklen Streifen. Der Streifenabstand Δs ist eine Konstante, die von der Laserwellenlänge λ und vom Winkel zwischen den Messstrahlen 2φ abhängt: $Δs = λ \left(2 sin φ\right)$

Bewegt sich ein Teilchen durch das Streifenmuster, so wird das von ihm zurückgestreute Licht in seiner Intensität moduliert. Ein Fotoempfänger im Messkopf erzeugt ein Signal, dessen Frequenz f_{D} direkt proportional zur Geschwindigkeitskomponente der Oberfläche in Messrichtung vₚ ist, und es gilt: ${f}_{D} = {v}_{p} / Δs = \left(2v/λ\right) sin φ$
f_{D} = Dopplerfrequenz
vₚ = Geschwindigkeitsvektor in Messrichtung
Δs = Streifenabstand im Messvolumen

Der Wert λ /sin φ bildet die Maßverkörperung für die Geschwindigkeits- und Längenmessung.

In Ausgestaltung der Erfindung kann vorgesehen sein, dass der Winkelgeschwindigkeitsmesser ein Hall-Effekt-Sensor ist, der über einen Magneten erregt wird, der sich relativ zum Hall-Sensor bewegt oder umgekehrt. Platziert man ein Hallelement längs eines diametral magnetisierten Magneten, so erzeugt der rotierende Magnet eine sinusförmige Ausgangsspannung. Durch Messen der Frequenz kann die Winkelgeschwindigkeit sehr genau festgestellt werden.

In **Figur 2** ist die Vorrichtung aus Figur 1 in einer von der Seite auf die Hochdruckwalzenpresse 100 dargestellt. Dabei sitzt der Sensor zum Messen der Oberflächengeschwindigkeit der Walze 102, 103 oberhalb der Walze 102, 103, neben einer über einem Walzenspalt 105 vorhandenen Aufgabevorrichtung 104 für Mahlgut. In der hier gezeigten Darstellung ist vorgesehen, dass die Oberfläche der Walze 102, 103 berührungslos über einen Laser gemessen wird, wobei der Laserstrahl durch ein entsprechendes Laser-Symbol hervorgehoben ist.

### BEZUGSZEICHENLISTE

| | | | |
|---|---|---|---|
| 100 | Hochdruckwalzenpresse | 202' | Führungsstange |
| 101 | Maschinenrahmen | 210 | Spindeltrieb |
| 102 | Walze | 210' | Spindeltrieb |
| 103 | Walze | 215 | Winkelgeschwindigkeitsmesser |
| 104 | Aufgabevorrichtung | | |
| 105 | Walzenspalt | 215' | Winkelgeschwindigkeitsmesser |
| | | 216 | Bewegungsvorrichtung |
| 200 | Sensor | 216' | Bewegungsvorrichtung |
| 200' | Sensor | | |
| 201 | Spindel | 220 | Rechnervorrichtung |
| 201' | Spindel | Δ | Abnutzung |
| 202 | Führungsstange | | |

## Patentansprüche

1. Vorrichtung zum Messen der Abnutzung (Δ) einer Walze (102, 103) einer Hochdruckwalzenpresse (100),
**dadurch gekennzeichnet, dass**
- mindestens ein durch eine Bewegungsvorrichtung (216, 216') über die Länge der Walze (102, 103) verfahrbarer Sensor (200, 200') zum Messen der Oberflächengeschwindigkeit der Walze (102, 103), und
- mindestens ein mit einer Welle der Walze (102, 103) zusammenwirkender Winkelgeschwindigkeitsmesser (215, 215'),
- mit mindestens eine Rechnervorrichtung (220) verbunden ist,
wobei die Rechnervorrichtung (220) dazu ausgelegt ist die Winkelgeschwindigkeit der Walze (102, 103) ins Verhältnis zur Oberflächengeschwindigkeit zu setzen und daraus die Abnutzung (Δ) der Walze (102, 103) zu berechnen.

2. Vorrichtung nach Anspruch 1
**dadurch gekennzeichnet, dass**
mindestens ein Sensor (200, 200') nach dem Differenz-Doppler-Verfahren arbeitet.

3. Vorrichtung nach Anspruch 1 oder 2
**dadurch gekennzeichnet, dass**
die Bewegungsvorrichtung (216, 206') ein Spindeltrieb ist.

4. Vorrichtung nach Anspruch 1 bis 3
**dadurch gekennzeichnet, dass**
der Winkelgeschwindigkeitsmesser ein Hall-Sensor ist, der über einen Magneten erregt wird, der sich relativ zum Hall-Sensor bewegt oder umgekehrt.

5. Vorrichtung nach einem der Ansprüche 1 bis 4,
**dadurch gekennzeichnet, dass**
Rechnervorrichtung (220) des Weiteren mit der Bewegungsvorrichtung (216, 216') verbunden ist, so dass die Rechnervorrichtung (220) die Position des mindestens einen Sensors (200, 200') erfassen kann und aus der Drehgeschwindigkeit, der Oberflächengeschwindigkeit und aus der Position des mindestens einen Sensors (200, 200') ein Abnutzungsprofil errechnet.

6. Verfahren zum Messen der Abnutzung (Δ) einer Walze (102, 103) einer Hochdruckwalzenpresse (100),
**gekennzeichnet durch**
**Messen** der Oberflächengeschwindigkeit der Walze (102, 103) mit mindestens einen durch eine Bewegungsvorrichtung (216, 216') über die Länge der Walze (102, 103) verfahrbaren Sensor (200, 200'),
**Messen** der Winkelgeschwindigkeit der Walze (102, 103) mit mindestens einen mit einer Welle der Walze (102, 103) zusammenwirkenden Winkelgeschwindigkeitsmesser (215, 215'), und
**Berechnen** der Abnutzung (Δ) der Walze (102, 103) mit mindestens einer Rechnervorrichtung (220), die mit dem mindestens einen Sensor (200, 200') und dem mindestens einen Winkelgeschwindigkeitsmesser (215, 215') in Verbindung steht, und welche die Winkelgeschwindigkeit der Walze (102, 103) ins Verhältnis zur Oberflächengeschwindigkeit setzt und daraus die die Abnutzung (Δ) der Walze (102, 103) berechnet.

7. Verfahren nach Anspruch 6
**gekennzeichnet durch**
**Messen** der Oberflächengeschwindigkeit mit Hilfe des Differenz-Doppler-Verfahrens.

8. Verfahren nach Anspruch 6 oder 7,
**gekennzeichnet durch**
**Bewegen** des mindestens einen Sensors (200, 200') mit Hilfe eines Spindeltriebes (210, 210')

9. Verfahren nach einem der Ansprüche 6 bis 8,
**gekennzeichnet durch**
**Messen** der Oberflächengeschwindigkeit mit Hilfe eines Hall-Sensors, der über einen Magneten erregt wird, der sich relativ zum Hall-Sensor bewegt oder umgekehrt.

10. Verfahren nach Anspruch 6 bis 9,
**gekennzeichnet durch**
**Berechnen** eines Abnutzungsprofils errechnet mit Hilfe einer Rechnervorrichtung (220), die des Weiteren mit der Bewegungsvorrichtung (216, 216') verbunden ist, so dass die Rechnervorrichtung (220) die Position des mindestens einen Sensors (200, 200') erfassen kann und aus der Drehgeschwindigkeit, der Oberflächengeschwindigkeit und aus der Position des mindestens einen Sensors (200, 200') ein Abnutzungsprofil errechnet.

## Claims

1. Device for measuring the wear (Δ) of a roller (102, 103) of a high-pressure roller press (100), **characterized in that**
- at least one sensor (200, 200'), which can be moved over the length of the roller (102, 103) by means of a movement device (216, 216'), for measuring the surface velocity of the roller (102, 103), and
- at least one angular velocity meter (215, 215'), which interacts with a shaft of the roller (102, 103),
- is connected to at least one computer device (220), wherein the computer device (220) is designed to form the ratio of the angular velocity of the roller (102, 103) to the surface velocity and from this to calculate the wear (Δ) of the roller (102, 103).

2. Device according to Claim 1
**characterized in that**
at least one sensor (200, 200') operates according to the differential Doppler method.

3. Device according to Claim 1 or 2
**characterized in that**
the movement device (216, 206') is a spindle drive.

4. Device according to Claim 1 to 3
**characterized in that**
the angular velocity meter is a Hall sensor, which is excited by a magnet that moves relative to the Hall sensor or vice versa.

5. Device according to any of Claims 1 to 4, **characterized in that**
computer device (220) is additionally connected to the movement device (216, 216'), so that the computer device (220) can detect the position of the at least one sensor (200, 200') and computes a wear profile from the rotational speed, the surface velocity and from the position of the at least one sensor (200, 200').

6. Method for measuring the wear (Δ) of a roller (102, 103) of a high-pressure roller press (100), **characterized by**
measuring the surface velocity of the roller (102, 103) with at least one sensor (200, 200'), which can be moved over the length of the roller (102, 103) by means of a movement device (216, 216'),
measuring the angular velocity of the roller (102, 103) using at least one angular velocity meter (215, 215'), which interacts with a shaft of the roller (102, 103), and
calculating the wear (Δ) of the roller (102, 103) with at least one computer device (220), which is connected to the at least one sensor (200, 200') and the at least one angular velocity meter (215, 215'), and which forms the ratio of the angular velocity of the roller (102, 103) to the surface velocity and from this calculates the wear (Δ) of the roller (102, 103).

7. Method according to Claim 6
**characterized by**
measuring the surface velocity using the differential Doppler method.

8. Method according to Claim 6 or 7,
**characterized by**
moving the at least one sensor (200, 200') using a spindle drive (210, 210')

9. Method according to any of Claims 6 to 8, **characterized by**
measuring the surface velocity using a Hall sensor, which is excited by a magnet that moves relative to the Hall sensor or vice versa.

10. Method according to Claim 6 to 9,
**characterized by**
calculating a wear profile, computed by means of a computer device (220) which is additionally connected to the movement device (216, 216'), so that the computer device (220) can detect the position of the at least one sensor (200, 200') and computes a wear profile from the rotational speed, the surface velocity and from the position of the at least one sensor (200, 200').

## Revendications

1. Dispositif de mesure de l'usure (Δ) d'un cylindre (102, 103) d'une presse à cylindres haute pression (100), **caractérisé en ce que**
- au moins un capteur (200, 200') destiné à mesurer la vitesse superficielle du cylindre (102, 103), lequel peut être déplacé sur la longueur du cylindre (102, 103) par un dispositif de déplacement (216, 216'), et
- au moins un dispositif de mesure de vitesse angulaire (215, 215') coopérant avec un arbre du cylindre (102, 103),
- sont connectés à au moins un dispositif de calcul (220),
le dispositif de calcul (220) étant conçu pour mettre en rapport la vitesse angulaire du cylindre (102, 103) avec la vitesse superficielle et, à partir de là, pour calculer l'usure (Δ) du cylindre (102, 103).

2. Dispositif selon la revendication 1,
**caractérisé en ce que**
au moins un capteur (200, 200') fonctionne selon le procédé Doppler différentiel.

3. Dispositif selon la revendication 1 ou 2, **caractérisé en ce que**
le dispositif de déplacement (216, 206') est un mécanisme à vis.

4. Dispositif selon les revendications 1 à 3, **caractérisé en ce que**
le dispositif de mesure de vitesse angulaire est un capteur à effet Hall, qui est excité par un aimant qui se déplace par rapport au capteur à effet Hall, ou inversement.

5. Dispositif selon l'une des revendications 1 à 4, **caractérisé en ce que**
le dispositif de calcul (220) est en outre relié au dispositif de déplacement (216, 216'), de sorte que le dispositif de calcul (220) peut détecter la position de l'au moins un capteur (200, 200') et calculer un profil d'usure à partir de la vitesse de rotation, de la vitesse superficielle et de la position de l'au moins un capteur (200, 200').

6. Procédé de mesure de l'usure (Δ) d'un cylindre (102, 103) d'une presse à cylindres haute pression (100), **caractérisé par**
mesure de la vitesse superficielle du cylindre (102, 103) à l'aide d'au moins un capteur (200, 200') qui peut être déplacé sur la longueur du cylindre (102, 103) par un dispositif de déplacement (216, 216'),
mesure de la vitesse angulaire du cylindre (102, 103) à l'aide d'au moins un dispositif de mesure de vitesse angulaire (215, 215') qui coopère avec un arbre du cylindre (102, 103), et
calcul de l'usure (Δ) du cylindre (102, 103) à l'aide d'au moins un dispositif de calcul (220), qui est en liaison avec l'au moins un capteur (200, 200') et l'au moins un dispositif de mesure de vitesse angulaire (215, 215'), et lequel met en rapport la vitesse angulaire du cylindre (102, 103) avec la vitesse superficielle et, à partir de là, calcule l'usure (Δ) du cylindre (102, 103).

7. Procédé selon la revendication 6,
**caractérisé par**
mesure de la vitesse superficielle à l'aide du procédé Doppler différentiel.

8. Procédé selon la revendication 6 ou 7,
**caractérisé par**
déplacement de l'au moins un capteur (200, 200') à l'aide d'un mécanisme à vis (210, 210').

9. Procédé selon l'une des revendications 6 à 8, **caractérisé par**
mesure de la vitesse superficielle à l'aide d'un capteur à effet Hall, qui est excité par un aimant qui se déplace par rapport au capteur à effet Hall ou inversement.

10. Procédé selon les revendications 6 à 9, **caractérisé par**
calcul d'un profil d'usure, calculé à l'aide d'un dispositif de calcul (220) qui est en outre relié au dispositif de déplacement (216, 216'), de sorte que le dispositif de calcul (220) peut détecter la position de l'au moins un capteur (200, 200') et calculer un profil d'usure à partir de la vitesse de rotation, de la vitesse superficielle et de la position de l'au moins un capteur (200, 200').
